# EUROPÄISCHE PATENTSCHRIFT

(11) **EP 3 017 133 B1**
(45) Veröffentlichungstag und Bekanntmachung des Hinweises auf die Patenterteilung: **31.01.2018**
(21) Anmeldenummer: 14725143.3
(22) Anmeldetag: 16.05.2014
(51) Int. Cl.: E05F 15/00

(54) **TÜRANTRIEB, DAMIT VERSEHENE TÜR UND BETRIEBSVERFAHREN**
DOOR DRIVE, DOOR PROVIDED THEREWITH, AND OPERATING METHOD
ENTRAÎNEMENT DE PORTE, PORTE MUNIE DUDIT ENTRAÎNEMENT DE PORTE ET PROCÉDÉ DE FONCTIONNEMENT

(30) Priorität: 02.07.2013 DE 102013106959
(43) Veröffentlichungstag der Anmeldung: 11.05.2016
(73) Patentinhaber: Hörmann KG Antriebstechnik, 33803 Steinhagen (DE)
(72) Erfinder: SANKE, Michael, 33378 Rheda-Wiedenbrück (DE)
(74) Vertreter: Kastel, Stefan
(86) Internationale Anmeldenummer: PCT/EP2014/060166
(87) Internationale Veröffentlichungsnummer: WO 2015/000622

(56) Entgegenhaltungen:
- EP-A1- 2 604 474
- EP-A2- 2 543 809
- WO-A1-2012/168223
- DE-A1- 19 733 393
- DE-U1-202012 100 171
- US-A1- 2001 013 762

## Beschreibung

Die Erfindung betrifft einen Türantrieb zum Antreiben einer Gebäudeinnentür oder einer Haustür, umfassend eine Antriebseinrichtung zum Erzeugen einer Antriebskraft und zum Übertragen der Antriebskraft auf einen Türflügel der Gebäudeinnentür oder der Haustür, und eine Türantriebssteuereinrichtung zum Steuern der Antriebseinrichtung in Abhängigkeit von einem Öffnungssignal und/oder Schließsignal. Weiter betrifft die Erfindung eine mit einem derartigen Türantrieb versehene Gebäudeinnentür oder Haustür. Schließlich betrifft die Erfindung ein Betriebsverfahren für einen solchen Türantrieb.

Der erfindungsgemäße Türantrieb ist ein Drehtürantrieb zum Antreiben von Drehflügeltüren.

DE 197 33 393 A1 und DE 20 2012 100 171 U1 offenbaren angetriebene Drehflügeltüren mit einer Antriebsvorrichtung, die akustische oder optische Signale als Warnung erzeugen.

EP 2 604 474 A1 offenbart ein Fahrzeug zur öffentlichen Personenbeförderung, die akustische Signalgeber aufweisen.

US 2001 / 0 013 762 A1 offenbart ein automatisiertes Garagentor, das nach einer vorbestimmten Zeit die Garage selbsttätig verschließt, um unbefugten Zugang zu verhindern.

WO 2012 / 168 223 A1 offenbart ein Zugangskontrollsystem und ein Steuerungsverfahren hierfür.

EP 2 543 809 A2 offenbart ein an unterschiedliche Sensoren und Signalgeber anpassbares Steuergerät für eine Gebäudetür.

Insbesondere zum Schaffen eines barrierefreien Zuganges sind einige Drehtüren durch einen Drehtürantrieb zum Öffnen und Schließen antreibbar.

Mit der Erfindung soll ein möglichst einfach aufbaubarer Türantrieb geschaffen werden, der es insbesondere Menschen mit Behinderungen, und mehr insbesondere älteren zunehmend gebrechlicheren Personen, erleichtert, möglichst lange in ihrer gewohnten häuslichen Umgebung wohnen zu bleiben.

Diese Aufgabe wird durch einen Türantrieb und ein Betriebsverfahren nach den unabhängigen Ansprüchen gelöst. Vorteilhafte Ausgestaltungen sind Gegenstand der Unteransprüche.

Gemäß einem ersten Aspekt schafft die Erfindung eine automatisch betätigbare Gebäudeinnentür oder Haustür, mit einem als Drehtürantrieb ausgebildeten Türantrieb zum Antreiben der Gebäudeinnentür oder der Haustür, wobei die Gebäudeinnentür oder die Haustür als Drehflügeltür ausgebildet ist, die wenigstens einen um eine durch Scharniere definierte Hochachse schwenkbaren Drehtürflügel aufweist, umfassend: eine Antriebseinrichtung zum Erzeugen einer Antriebskraft und zum Übertragen der Antriebskraft auf den Drehtürflügel, und eine Türantriebssteuereinrichtung zum Steuern der Antriebseinrichtung, wobei der Türantriebssteuereinrichtung eine Vorwarneinrichtung zugeordnet ist, die dazu ausgebildet ist, in einer vorbestimmten Vorwarnzeit vor Betätigen der Antriebseinrichtung zum Erzeugen und Übertragen der Antriebskraft ein akustisches und/oder optisches und/oder über einen Tastsinn spürbares Vorwarnsignal für sich im Nahbereich der angetriebenen Gebäudeinnentür oder Haustür befindliche Personen abzugeben, wobei die Vorwarneinrichtung programmierbar oder einstellbar ist, um zumindest die vorbestimmte Vorwarnzeit zu programmieren und/oder einzustellen, wobei die Vorwarneinrichtung derart programmierbar oder einstellbar ist, dass das Vorwarnsignal hinsichtlich wenigstens einer der folgenden Möglichkeiten programmierbar oder einstellbar ist:
- Auswahl, ob akustisch, optisch, durch Vibration oder durch eine Kombination aus einem akustischen Signals, optischen Signals und/oder einem Vibrationssignal vorgewarnt wird,
- Auswahl oder Einstellen einer Intensität des Vorwarnsignals,
- Auswahl oder Einstellen einer Signalfolge als Vorwarnsignal,
- Auswahl oder Einstellen einer Blinkfolge als optisches Vorwarnsignal,
- Auswahl oder Einstellen einer Tonfolge als akustisches Vorwarnsignal,
- Auswahl oder Einstellen einer Tonfrequenz oder von Tonfrequenzen eines akustischen Vorwarnsignals,
- Auswahl einer Farbe oder von Farben eines optischen Vorwarnsignals, und/oder
- Auswahl oder Einstellen einer Vibrationsfrequenz oder einer Vibrationssignalfolge als Vibrations-Vorwarnsignal.

Es ist bevorzugt, dass wenigstens ein Schwenkarm vorgesehen ist, der an einem Ende an ein Motorantriebsaggregat des Türantriebs zum motorischen Antreiben einer Schwenkbewegung angeschlossen ist und an dessen freien Ende eine Gleitschiene oder ein Gelenkarm zur relativen Kraftübertragung zwischen Drehtürflügel und einer ortsfesten Anlenkung angreift. Der Schwenkarm ist vorzugsweise ein Verbindungsarm zwischen einem Motorantriebsaggregat und einem der beiden Türelemente Türflügel oder Zarge, je nachdem ob das Motorantriebsaggregat an der Zarge oder an dem Türflügel zu befestigen ist.

Es ist bevorzugt, dass - z.B. in einem Motorantriebsaggregat der Antriebseinrichtung - wenigstens ein Elektromotor vorgesehen ist, wobei die Türantriebssteuereinrichtung dazu ausgebildet ist, den Elektromotor derart anzusteuern, dass er Tonsignale oder Vibrationssignale erzeugend vibriert, wobei die Vorwarneinrichtung zum Abgeben eines durch den Elektromotor erzeugten Tonsignals und/oder Vibrationssignal als akustisches oder über einen Tastsinn spürbares Vorwarnsignal ausgebildet ist.

Es ist bevorzugt, dass eine Beleuchtungseinrichtung zur Beleuchtung der anzutreibenden Tür und/oder eines Umfelds derselben und/oder des Türdurchgangs derselben vorgesehen ist, wobei die Vorwarneinrichtung dazu ausgebildet ist, die Beleuchtungseinrichtung zum Abgeben eines optischen Vorwarnsignals anzusteuern.

Es ist bevorzugt, dass der Türantrieb auf Niedrigenergiebetrieb mit einer begrenzten Schlagenergie beim Auftreffen auf ein Hindernis ausgelegt ist und keine zusätzliche Schließkantensensoren oder Hinderniserfassungssensoren zum Erfassen des Auffahrens auf ein Hindernis aufweist.

Gemäß einem weiteren Aspekt schafft die Erfindung ein Betriebsverfahren zum Betreiben einer bevorzugten automatisch betätigbaren Gebäudeinnentür oder Haustür mit den Schritten:
- Senden eines Türbetätigungssignals an den Türantrieb zum Anfordern einer Türbetätigung,
- Abgeben eines Vorwarnsignals auf das Türbetätigungssignal hin zum Warnen einer im Bereich der Tür befindlichen Person vor der Türbetätigung,
- Einleiten der angeforderten Türbetätigung erst nach Ablauf einer vorbestimmten Vorwarnzeit nach Beginn der Abgabe des Vorwarnsignals, wobei zumindest im Zuge einer Inbetriebnahme oder von Wartungs- oder Einstellarbeiten wenigstens einer der folgenden Programmier- oder Einstellschritte durchgeführt wird:
   - Auswählen, ob akustisch, optisch und/oder durch einen Tastsinn spürbar vorgewarnt wird,
   - Einstellen der Intensität des Vorwarnsignals,
   - Auswählen und/oder Einstellen einer Signalfolge als Vorwarnsignal,
   - Auswählen oder Einstellen einer Blinkfolge als optisches Vorwarnsignal,
   - Auswählen oder Einstellen einer Tonfolge als akustisches Vorwarnsignal,
   - Auswählen oder Einstellen von Tonfrequenz oder von Tonfrequenzen eines akustischen Vorwarnsignals,
   - Auswählen oder Einstellen einer Farbe oder von Farben eines optischen Vorwarnsignals,
   - Auswählen einer Frequenz, einer Amplitude und/oder einer Signalfolge eines Vibrationssignals als Vorwarnsignal.

Es ist bevorzugt, dass das Verfahren weiter umfasst:
Erzeugen eines optischen Vorwarnsignals durch Ansteuern einer Beleuchtungseinrichtung des Türantriebs und/oder
   Erzeugen eines akustischen oder durch einen Tastsinn spürbaren Vorwarnsignals durch Ansteuern eines Elektromotors des Türantriebs in der Art, dass er durch Vibrieren ein Tonsignal und/oder ein Vibrationssignal erzeugt.

Gemäß einer Ausgestaltung wird ein möglichst einfach aufgebauter und in industrieller Großserie kostengünstig herstellbarer Türantrieb geschaffen, der möglichst kostengünstig angeboten wird und aufgrund dessen eine größere Verbreitung auch in Privathaushalten finden soll. Ein solcher Türantrieb ist auf weniger Öffnungszyklen als große Türantriebe in gewerblichen oder öffentlichen Räumen mit viel Publikumsverkehr ausgelegt.

Gemäß einer bevorzugten Ausgestaltung ist eine integrierte Beleuchtung vorgesehen. Gemäß einer weiteren vorteilhaften Ausgestaltung lässt sich ein akustisches oder spürbares Signal über den Motor des Türantriebs erzeugen.

Eine Zielgruppe des als Drehflügeltürantrieb ausgeführten Türantriebs sind Menschen mit Behinderungen, die, so lange es noch irgendwie geht, in den eigenen vier Wänden leben möchten.

Mit dem Türantrieb lassen sich insbesondere Barrieren durch Türen in privaten Haushalten verringern. Jedoch können automatisch angetriebene Türen auch gegen sich zufällig im Weg befindliche Personen oder Hindernisse auffahren. Daher sind bei bisherigen aufwändig konstruierten Türantrieben zusätzliche Sicherheitssensoren vorgesehen, die ein Auffahren auf Personen oder Hindernisse detektieren. Dies sind insbesondere Schließkantensicherungen wie Schaltleisten an den Schließkanten oder Optische Sensoren oder Ultraschall- oder Radarsensoren, die den Türweg auf mögliche Hindernisse überwachen. Derartige Sensoren sind einerseits teuer, andererseits aufwändig in der Montage, da sie mit der Türantriebssteuerung sicherheitstechnischen Anforderungen genügend gekoppelt werden müssen.

Gemäß einer bevorzugten Ausgestaltung der Erfindung wird ein Türantrieb geschaffen, der im Niedrigenergiebetrieb mit verminderter Schlagenergie betrieben wird. Die Norm EN 16005 sieht hierzu einen Niedrigenergiebetrieb mit einer begrenzten Schlagenergie von 1,69 J beim Auftreffen auf ein Hindernis vor, bei der auf zusätzliche Sicherheitssensorik, die eine Berührung mit einer Person ausschließt, verzichtet werden kann. Dieser Niedrigenergiebetrieb ist im öffentlichen Bereich nicht zugelassen, kann für den hier für Privathaushalte konzipierten Türantrieb aber ohne Weiteres vorgesehen werden. Ein Auftreffen auf ein Hindernis wird, wenn überhaupt, alleine durch Überwachung einer Kraftübertragung im Motorantriebsaggregat des Türantriebs (Leistungsaufnahme, Drehzahl oder Stromaufnahme am Elektromotor, Erfassen eines Schlupfes in einer Rutschkupplung oder dergleichen) erfasst. Dadurch lassen sich die zusätzlichen Sensoren einsparen und der Türantrieb kann so kostengünstig hergestellt und montiert werden, dass er auch für Privatpersonen erschwinglich ist. An dem als Drehflügeltürantrieb ausgebildeten Türantrieb sind programmierbare Vorwarnzeiten vorgesehen.

Um das Risiko, besonders in Haushalten, in denen zwei oder mehr Menschen leben, zu minimieren, ist gemäß einer Ausgestaltung der Erfindung vorgesehen:
- Abgabe eines akustischen Vorwarnsignals für Menschen mit Sehbehinderung;
- Abgabe eines optischen Vorwarnsignals für Menschen mit Hörbehinderung, und/oder
- Abgabe eines optischen und akustischen Vorwarnsignals und/oder eines über einen Tastsinn spürbaren Vorwarnsignals für Menschen mit Hör- und Sehbehinderung.

Ein Türantrieb gemäß einer bevorzugten Ausgestaltung wird insbesondere in Übereinstimmung mit den Angaben in der Tabelle 1 ausgebildet, ausgewählt und/oder eingestellt bzw. programmiert.

Bisher auf dem Markt befindliche Türantriebe sind insbesondere durch Sicherungsmaßnahmen zum Vermeiden von Verletzungsrisiken durch Einklemmen aufwändig und großvolumig aufgebaut. Insbesondere sind bisher zusätzliche Hinderniserkennungssensoren vorgesehen. Mit dem Türantrieb gemäß der bevorzugten Ausgestaltung der Erfindung und einem bevorzugten Betriebsverfahren kann jedoch ein Benutzer oder eine sich im Bereich der angetriebenen Tür befindliche Person in einfacher Weise vor einer Türbetätigung gewarnt werden, so dass er/sie aus dem Weg treten kann. Insbesondere im Zusammenhang mit einem Niedrigenergiebetrieb lässt sich somit das Risiko einer Verletzung durch Einklemmen vermeiden, ohne dass zusätzliche und aufwändige Sicherheitstechnik eingesetzt werden müsste.

Vorzugsweise wird ein vorbestimmtes Tonsignal erzeugt.

Besonders bevorzugt dient ein in erfindungsgemäßer Weise erzeugtes vorbestimmtes Tonsignal als Vorwarnsignal, das innerhalb einer vorbestimmten Zeitspanne vor einer Bewegung des angetriebenen Gebäudetürflügels warnt.

Der Türantrieb umfasst vorzugsweise einen Elektromotor, der geeignet ist, mittels eines Getriebes die anzutreibende Gebäudeinnentür oder Haustür zum Öffnen und/oder Schließen anzutreiben, und eine Türantriebssteuereinrichtung, die zur Steuerung des Elektromotors dient. Die Türantriebssteuereinrichtung ist dazu ausgebildet, zur Erzeugung eines vorbestimmten Tonsignals und/oder Vibrationssignal den Elektromotor anzusteuern.

Vorzugsweise umfasst der Elektromotor einen Läufer, der zur Erzeugung des vorbestimmten Tonsignals oder Vibrationssignals durch das Ansteuern des Elektromotors dazu angeregt werden kann, zu oszillieren.

Vorzugsweise ist der Türantrieb für bereits eingebaute Türen nachrüstbar.

In einer bevorzugten Ausgestaltung umfasst der Elektromotor eine H-Brücke, vorzugsweise eine Halbleiter-H-Brücke, wobei das vorbestimmte Vibrations- und/oder Tonsignal durch eine Umpolung des Elektromotors mittels der H-Brücke erzeugt wird.

Die H-Brücke kann auch als Vierquadrantensteller bezeichnet werden.

Vorzugsweise umfasst die H-Brücke Transistoren, welche eine Gleichspannung in eine Wechselspannung variabler Frequenz und variabler Pulsbreite umwandeln können. Vorzugsweise ist die H-Brücke geeignet, den Läufer in beiden Drehrichtungen des Elektromotors zu beschleunigen und/oder zu bremsen. Die H-Brücke beziehungsweise die Halbleiter-H-Brücke kann auch Bestandteil der Türantriebssteuereinrichtung sein. Bevorzugterweise besteht die H-Brücke aus zwei in Reihe geschalteten Transistoren mit jeweils einer Freilaufdiode in Sperrpolung.

Durch periodisches und abwechselndes Bremsen und Beschleunigen des Läufers kann der Läufer in eine oszillierende Schwingung versetzt werden. Diese Schwingung kann, insbesondere dann, wenn diese auf einen Resonanzkörper übertragen wird, der beispielsweise der Elektromotor, der Türantrieb und/oder die Tür selbst sein kann, einen für den Benutzer wahrnehmbares Tonsignal erzeugen. Die das Tonsignal erzeugenden Vibrationen des Elektromotors sind andererseits aber auch bei Berühren eines Elements der Tür oder der unmittelbaren Umgebung, wie z.B. einer die Türöffnung begrenzenden Wandung spürbar. Somit sind auch für hör- und sehbehinderte Menschen erkennbare Vorwarnsignale erzeugbar.

Das Tonsignal kann vorzugsweise einen einzelnen Ton, eine Tonfolge, mehrere überlagerte Töne und/oder mehrere überlagernde Tonfolgen umfassen. Das Tonsignal kann ebenfalls ein Sprachsignal umfassen, welches eine Information an den Benutzer vermitteln kann.

In einer bevorzugten Ausgestaltung ist der Elektromotor ein Gleichstrommotor.

Bevorzugterweise umfasst die Antriebseinrichtung eine Antriebsübertragungseinrichtung, die die Tür zum Übertragen von Antriebskräften mit dem Elektromotor verbindet. Die Antriebsübertragungseinrichtung kann ein Getriebe oder Gestänge umfassen.

In einer Ausgestaltung als Drehtür umfasst die anzutreibende Tür vorzugsweise einen Drehtürflügel und eine Zarge mit einem Zargenholm, wobei die Antriebsübertragungseinrichtung ein Verbindungselement umfasst, das mit dem Drehtürflügel oder dem Zargenholm verbindbar ist.

Vorzugsweise weist die Antriebsübertragungseinrichtung einen ersten Verbindungsarm - Schwenkarm - auf, der mit einem Führungselement versehen ist, wobei das Verbindungselement als Gleitschiene ausgebildet ist, die sich vorzugsweise in einer Richtung, die parallel zum Zargenholm verläuft, erstreckt, und wobei das Führungselement in der Gleitschiene in der Richtung verschiebbar gelagert ist. Vorzugsweise kann die Gleitschiene mit dem Zargenholm oder dem Drehtürflügel verbunden sein. Vorzugsweise verläuft die Richtung orthogonal zu einer Achse, um welche herum der Drehtürflügel drehbar ist.

Vorzugsweise umfasst die Antriebsübertragungseinrichtung einen ersten Verbindungsarm - Schwenkarm - und einen zweiten Verbindungsarm - Gelenkarm -, wobei der erste Verbindungsarm mit dem Elektromotor verbunden ist und der zweite Verbindungsarm mit dem ersten Verbindungsarm und dem Verbindungselement jeweils schwenkbar verbunden ist. Vorzugsweise ist der zweite Verbindungsarm mit dem ersten Verbindungsarm und dem Verbindungselement jeweils um eine Schwenkachse schwenkbar verbunden, die jeweils parallel zu einer Schwenkachse des Drehtürflügels verlaufen.

Bevorzugterweise weist der Türantrieb einen Gehäuseabschnitt und einen Motorabschnitt zur Aufnahme des Elektromotors auf, wobei der Motorabschnitt mit dem Gehäuseabschnitt verbindbar ist, wobei vorzugsweise der Motorabschnitt zur Bereitstellung zweier sich unterscheidender Schwenkrichtungen des Drehtürflügels an einer von wenigstens zwei Verbindungsflächen, die sich weiterhin vorzugsweise bezüglich der Mitte des Gehäuseabschnitts gegenüberliegen, mit dem Gehäuseabschnitt verbindbar ist. Diese Ausgestaltung bietet den Vorteil, dass der Türantrieb für Drehflügeltüren einsetzbar ist, und zwar unabhängig davon, in welche Richtung die Tür beim Öffnen verschwenkt wird, beziehungsweise unabhängig davon, auf welcher Seite der Zarge die Türbänder angeordnet sind.

In einer bevorzugten Ausgestaltung ist der Türantrieb durch eine Beleuchtungseinrichtung gekennzeichnet, die zur Erzeugung eines vorbestimmten Lichtsignals durch die Türantriebssteuereinrichtung ansteuerbar ist. Dadurch lässt sich auf einfache Weise sowohl eine Ausleuchtung der Tür als auch eine einfache Signalerzeugung zur Erzeugung eines optischen Vorwarnsignals schaffen.

Bevorzugerweise weist der Türantrieb eine Schnittstelle zum Ansteuern der Türantriebssteuereinrichtung auf. Vorzugsweise kann der Türantrieb über die Schnittstelle von einer Haustechnik angesteuert werden. Bevorzugterweise ist die Schnittstelle eine Funk-Schnittstelle.

Ein vorteilhaftes Verfahren zur Steuerung des Türantriebs umfasst folgende Verfahrensschritte:
- Ansteuern des Elektromotors durch die Türantriebssteuereinrichtung zum Antreiben einer Gebäudeinnentür oder Haustür und
- Ansteuern des Elektromotors durch die Türantriebssteuereinrichtung zur Erzeugung eines vorbestimmten Tonsignals zur akustischen Vorwarnung vor einer Türbetätigung.

Vorzugsweise wird zur Erzeugung des vorbestimmten Tonsignals der Elektromotor derart angesteuert, dass ein Läufer des Elektromotors in einer Frequenz des zu erzeugenden Tonsignals zum Oszillieren gebracht wird.

Vorzugsweise erfolgt das Ansteuern des Elektromotors zur Erzeugung des vorbestimmten Tonsignals vor dem Ansteuern des Elektromotors zum Antreiben der Tür. Durch diese Ausgestaltung kann beispielsweise ein Benutzer durch das Tonsignal davor gewarnt werden, dass ein Öffnen oder ein Schließen der Tür bevorsteht. Die Vorwarnzeit ist einprogrammierbar. Dies kann durch Auswählen voreingestellter möglicher Vorwarnzeiten (ermöglicht einen einfachen Aufbau und eine einfache intuitive Bedienung einer Eingabeeinrichtung) und/oder durch Eingeben der Zeitspanne (ermöglicht größere Freiheiten hinsichtlich der einstellbaren Zeit) erfolgen.

Vorzugsweise erfolgt das Ansteuern des Elektromotors zur Erzeugung des vorbestimmten Tonsignals auch während des Ansteuerns des Elektromotors zum Antreiben der Tür. Durch diese Ausgestaltung wird ein Benutzer durch das Tonsignal vor dem sich bewegenden Türflügel gewarnt. Bei dieser Ausgestaltung wird ein Signal, das eine Drehbewegung des Elektromotors in einer Richtung erzeugt, von einem Signal überlagert, welches eine oszillierende Bewegung des Läufers erzeugt.

Vorzugsweise wird eine Leuchteinrichtung bereitgestellt, die zur Erzeugung eines vorbestimmten Lichtsignals durch die Türantriebssteuereinrichtung angesteuert wird. Durch diese Ausgestaltung kann beispielsweise das Tonsignal durch ein Lichtsignal unterstützt werden, wodurch mit einer höheren Wahrscheinlichkeit die Aufmerksamkeit des Benutzers geweckt werden kann. Vorzugsweise ist die Leuchteinrichtung derart angeordnet, dass sie einen Bereich des Gebäudes, in welchem die Türöffnung angeordnet ist, ausleuchtet, so dass beispielsweise beim Betätigen des Türantriebs einem Benutzer der Weg in das Gebäude erleuchtet werden kann.

In einer bevorzugten Ausgestaltung wird eine Schnittstelle zum Ansteuern der Türantriebssteuereinrichtung bereitgestellt, wobei das Ansteuern der Türantriebssteuereinrichtung zum Antreiben der Tür und/oder zur Erzeugung des vorbestimmten Tonsignals dient. Durch diese Ausgestaltung wird ermöglicht, dass beispielsweise die Haustechnik in die Lage versetzt wird, nach den Vorgaben eines voreingestellten Haustechnikprogramms den Türantrieb zum Antreiben des Türflügels an zu steuern, beispielsweise dann, wenn der Haustechnik übermittelt worden ist, dass innerhalb des Gebäudes ein Feuer ausgebrochen ist, um die Öffnung durch die Tür zu verschließen und damit die Ausbreitung des Feuers durch Unterbrechung der Sauerstoffzufuhr zu verhindern.

Ein weiterer Vorteil besteht darin, dass beispielsweise eine Haustechnik den Türantrieb als Schnittstelle zu dem Benutzer verwenden kann, indem an den Benutzer gerichtete vorbestimmte Tonsignale durch den Türantrieb erzeugt werden.

Ausführungsbeispiele der Erfindung werden nachfolgend anhand der beigefügten Zeichnung näher erläutert. Darin zeigt:
- Fig. 1: eine perspektivische Ansicht eines Türantriebs nach einem ersten Ausführungsbeispiel;
- Fig. 2: eine Draufsicht des Türantriebs nach dem ersten Ausführungsbeispiel;
- Fig. 3: eine Seitenansicht des Türantriebs nach dem ersten Ausführungsbeispiel;
- Fig. 4: eine weitere Seitenansicht des Türantriebs nach dem ersten Ausführungsbeispiel;
- Fig. 5: eine perspektivische Ansicht eines Stopfens des Türantriebs nach dem ersten Ausführungsbeispiel;
- Fig. 6: eine Seitenansicht des Türantriebs nach dem ersten Ausführungsbeispiel;
- Fig. 7: eine weitere Seitenansicht des Türantriebs nach dem ersten Ausführungsbeispiel;
- Fig. 8: eine Draufsicht des Türantriebs nach dem ersten Ausführungsbeispiel;
- Fig. 9: eine perspektivische Ansicht eines Türantriebs nach einem zweiten Ausführungsbeispiel;
- Fig. 10: eine Seitenansicht des Türantriebs nach dem zweiten Ausführungsbeispiel;
- Fig. 11: eine Frontansicht des Türantriebs nach dem zweiten Ausführungsbeispiel;
- Fig. 12: eine Draufsicht des Türantriebs nach dem zweiten Ausführungsbeispiel;
- Fig. 13: ein schematisches Blockschaltbild zum Verdeutlichen einer bei dem ersten und dem zweiten Ausführungsbeispiel verwendbaren Türantriebssteuereinrichtung.

Fig. 1 zeigt einen Türantrieb 10 nach einem ersten Ausführungsbeispiel. Der Türantrieb 10 dient zum Antreiben einer Tür 12, die zum Schließen einer Öffnung in einer Gebäudewand 14 dient. Die Tür 12 ist insbesondere eine Gebäudeinnentür, wie z.B. eine Wohnungstür im Inneren einer Wohnung oder als Abschluss zwischen einer Wohnung und einem Hausflur, oder eine Haustür, die als Außenabschluss und Haupteingang eines Wohngebäudes dient.

Der Türantrieb 10 als Drehtürantrieb ausgebildet. Die Tür 12 ist als Drehflügeltür ausgebildet. Die als Drehflügeltür ausgebildete Tür 12 umfasst einen als Drehtürflügel ausgebildeten Türflügel 24 und eine Zarge 26. Die Zarge 26 umfasst einen Zargenholm 28, der vorzugsweise in einer Horizontalrichtung verläuft. Der Türantrieb 10 erstreckt sich im Wesentlichen ebenfalls in Horizontalrichtung.

Der Türantrieb 10 gemäß dem ersten Ausführungsbeispiel umfasst eine Antriebseinrichtung 18, die dazu dient, die Tür 12 anzutreiben. Der Türantrieb 10 umfasst eine Befestigungsfläche 32, entlang welcher der Türantrieb 10 mit dem Zargenholm 28 verbunden ist. Alternativ kann der Türantrieb 10 anstatt mit dem Zargenholm 28 mit dem Türflügel 24 entlang der Befestigungsfläche 32 verbunden sein.

Die Antriebseinrichtung 18 ist mit einem Elektromotor 16 und mit einer Antriebsübertragungseinrichtung 22 versehen, die eine Antriebskraft des Elektromotors 16 auf den Türflügel 24 der Tür 12 überträgt. Hierzu ist ein Abtriebselement der Antriebsübertragungseinrichtung 22 bei ortsfester Befestigung der Antriebseinrichtung 18 mit dem Türflügel 24 verbunden. Alternativ kann das Abtriebselement mit dem Zargenholm 28 verbunden sein, wenn der Türantrieb 10 entlang der Befestigungsfläche 32 mit dem Türflügel 24 verbunden ist.

Die Antriebsübertragungseinrichtung 22 umfasst ein Verbindungselement, welches z.B. als Gleitschiene 30 ausgebildet ist. Die Gleitschiene 30 verläuft in einer Richtung R, die vorzugsweise parallel zum Zargenholm 28 verläuft. Weiterhin vorzugsweise verläuft die Richtung R quer zu einer Schwenkachse des Türflügels 24, wobei der Türflügel 24 um die Schwenkachse herum verschwenkt werden kann.

Die Antriebsübertragungseinrichtung 22 umfasst einen ersten Gelenkarm oder Schwenkarm in Form eines ersten Verbindungsarms 34, der mit einem Führungselement 36 versehen ist. Das Führungselement 36 ist in der Gleitschiene 30 in Richtung R verschiebbar gelagert. Der erste Verbindungsarm 34 ist derart mit dem Elektromotor 16 verbunden, dass ein Drehmoment von einem Läufer des Elektromotors 16 auf den ersten Verbindungsarm 34 übertragen werden kann. Wird ein Drehmoment von dem Elektromotor 16 auf den ersten Verbindungsarm 34 übertragen, so wird eine Kraft auf die Gleitschiene 30 ausgeübt, die ein Verschwenken des Türflügels 24 bewirkt.

In einer weiteren, figurlich nicht wiedergegeben alternativen Ausführungsform der Antriebsübertragungseinrichtung 22 umfasst diese den als ersten Gelenkarm oder Schwenkarm ausgebildeten ersten Verbindungsarm 34 und einen als zweiter Gelenkarm oder Abtriebselement wirkenden zweiten Verbindungsarm, wobei der erste Verbindungsarm 34 an einem seiner Enden mit dem Elektromotor 16 verbunden ist. An seinem gegenüberliegenden Ende ist der erste Verbindungsarm 34 um eine Achse, die vorzugsweise in Vertikalrichtung verläuft, schwenkbar mit dem zweiten Verbindungsarm verbunden. Der zweite Verbindungsarm ist an dem Ende, das gegenüber dem Ende liegt, an welchem dieser schwenkbar mit dem ersten Verbindungsarm verbunden ist, mit einem Verbindungselement 30 schwenkbar um eine Achse, die vorzugsweise in Vertikalrichtung verläuft, verbunden.

In dem Ausführungsbeispiel gemäß der Fig. 1 bis 8 ist der Türantrieb 10 mit einer Beleuchtungseinrichtung 44 versehen, die zur Beleuchtung des Bereichs an der anzutreibenden Tür 12 ausgebildet ist und außerdem zur Erzeugung eines vorbestimmten Lichtsignals durch eine Türantriebssteuereinrichtung 20 ansteuerbar ist. In nicht weiter dargestellten Ausführungsbeispielen kann der Beleuchtungseinrichtung 44 eine farbige Leuchtdiode oder Leuchtdiodeneinrichtung, z.B. RGB-Diodenanordnung mit einstellbarer Leuchtfarbe zugeordnet sein.

Der Türantrieb 10 nach dem ersten Ausführungsbeispiel ist mit einem Schalter 11 versehen, der zum Einschalten beziehungsweise zum Ausschalten des Türantriebs 10 ausgebildet ist. Der Türantrieb 10 umfasst zudem eine Diode 13, die zum Anzeigen eines Betriebszustands des Türantriebs 10 dienen kann.

Die Gleitschiene 30 kann beispielsweise mittels in Fig. 5 wiedergegebenen Stopfen 15 mit dem Türflügel 24 oder dem Zargenholm 28 verbunden werden, indem eine Schraube durch die Öffnung 17 hindurch in den Türflügel 24 oder den Zargenholm 28 getrieben wird.

Der Türantrieb 10 der dargestellten Ausführungsbeispiele umfasst einen Elektromotor 16 und eine Türantriebssteuereinrichtung 20. Der Türantrieb 10 dient zum Antreiben einer Tür 12, die zum Schließen einer Türöffnung 17 in einer Gebäudewand 14 dient.

Der Elektromotor 16 umfasst einen Läufer und ist geeignet, mittels der Antriebsübertragungseinrichtung 22 die Tür 12 zum Öffnen und/oder Schließen einer Türöffnung 17 anzutreiben. Die Türantriebssteuereinrichtung 20 dient zur Steuerung des Elektromotors 16.

Wie insbesondere in Fig. 13 dargestellt ist die Türantriebssteuereinrichtung 20 derart ausgebildet, dass sie geeignet ist, den Elektromotor 16 zur Erzeugung eines vorbestimmten Tonsignals 25, 25a anzusteuern. Dem Elektromotor 16 ist eine H-Brücke 16a, vorzugsweise eine Halbleiter-H-Brücke, zugeordnet. Das vorbestimmte Tonsignal 25, 25a wird durch eine Umpolung des Elektromotors 16 mittels der H-Brücke 16a erzeugt, wobei dadurch der Läufer in eine oszillierende Schwingung versetzt wird, die mit der Frequenz des zu erzeugenden Tonsignals 25, 25a korrespondiert. Vorzugsweise ist die H-Brücke 16a Bestandteil des Elektromotors 16. Alternativ kann die H-Brücke 16a auch Bestandteil der Türantriebssteuereinrichtung 20 sein. Die Türantriebssteuereinrichtung 20 ist ebenfalls ausgebildet, um die Beleuchtungseinrichtung 44 zur Erzeugung eines vorbestimmten Lichtsignals anzusteuern. Das Tonsignal 25, 25a kann vorzugsweise ein einzelner Ton, eine Tonfolge 25a, mehrere überlagerte Töne und/oder mehrere überlagernde Tonfolgen umfassen. Das Tonsignal 25, 25a kann ebenfalls ein Sprachsignal 25 umfassen, welches eine Information an den Benutzer vermitteln kann.

Der in den Fig. 9 bis 12 dargestellte Türantrieb 10 gemäß einem zweiten Ausführungsbeispiel ist ebenfalls als Drehtürantrieb zum Antreiben einer als Drehflügeltür ausgebildeten Tür 12 ausgebildet. Entsprechende Elemente sind mit den gleichen Bezugszahlen wie bei dem ersten Ausführungsbeispiel versehen.

Die Antriebsübertragungseinrichtung 22 gemäß dem Ausführungsbeispiel nach den Fig. 9 bis 12 ist analog zu der Antriebsübertragungseinrichtung 22 nach dem ersten Ausführungsbeispiel gemäß der Fig. 1 bis 8 ausgestaltet. Das als Gleitschiene 30 ausgebildete Verbindungselement ist mittels zweier Schrauben sowie zweier Stopfen 15 mit dem Türflügel 24 verbunden. Der Türantrieb 10 umfasst eine Befestigungsfläche 32. Der Türantrieb 10 ist mit dem Zargenholm 28 entlang der Befestigungsfläche 32 verbunden. Der Türantrieb 10 kann auch entlang der Befestigungsfläche 32 mit dem Türflügel 24 verbunden sein, wobei dann das Verbindungselement 30 mit dem Zargenholm 28 verbunden ist.

Der Türantrieb 10 gemäß dem zweiten Ausführungsbeispiel unterscheidet sich von dem Türantrieb 10 nach dem ersten Ausführungsbeispiel durch einen Gehäuseabschnitt 38 und einen Motorabschnitt 40. Der Gehäuseabschnitt 38 umfasst zwei Verbindungsflächen 42, 42a. Der Motorabschnitt 40 dient zur Aufnahme des Elektromotors 16 und ist an der Verbindungsfläche 42 mit dem Gehäuseabschnitt 38 verbunden. Der Türantrieb 10 nach dem zweiten Ausführungsbeispiel umfasst zudem einen Abdeckabschnitt 41, der an der Verbindungsfläche 42a auf der vom Motorabschnitt 40 gegenüberliegenden Seite des Gehäuseabschnitts 38 mit dem Gehäuseabschnitt verbunden ist. Der Abdeckabschnitt 41 und der Motorabschnitt 40 können gegeneinander ausgetauscht werden, indem der Abdeckabschnitt 41 an der Verbindungsfläche 42 und der Motorabschnitt 40 an der Verbindungsfläche 42a mit dem Gehäuseabschnitt 38 verbunden werden, um der Türantrieb 10 auf Türen 12 mit einer gegenläufigen Schwenkrichtung des Türflügels 24 anzupassen. Durch diese Ausgestaltung kann der Türantrieb 10 für Türen 12 unterschiedlicher Ausprägung, das heißt mit unterschiedlichen Schwenkrichtungen, universal verwendet werden.

Fig. 13 zeigt eine schematische Blockdarstellung eines möglichen inneren groben Aufbaus des Türantriebs 10 nach einem der Ausführungsbeispiele. Der Elektromotor 16 umfasst einen Läufer. Der Türantrieb 10 umfasst die Türantriebssteuereinrichtung 20, die derart ausgebildet ist, dass sie geeignet ist, zur Erzeugung eines vorbestimmten Tonsignals 25, 25a den Elektromotor 16 anzusteuern. Dem Elektromotor 16 ist eine H-Brücke 16a zugeordnet, die vorzugsweise als Halbleiter-H-Brücke 16a ausgebildet ist. Die Türantriebssteuereinrichtung 20 umfasst einen Speicher mit Daten zur Erzeugung mehrerer vorbestimmte Tonsignale 25, 25a die beispielsweise als Sprachsignal 25 oder als Tonfolge 25a ausgebildet sein können. Das vorbestimmte Tonsignal 25, 25a wird durch eine Umpolung des Elektromotors 16 mittels der H-Brücke 16a erzeugt. Durch abwechselndes und/oder periodisches Bremsen und Beschleunigen des Läufers kann der Läufer in eine oszillierende Schwingung versetzt werden. Diese Schwingung kann, insbesondere dann, wenn diese auf einen Resonanzkörper übertragen wird, in ein für den Benutzer wahrnehmbares Tonsignal 25, 25a umgewandelt werden. Der Resonanzkörper kann durch den Elektromotor 16, den Türantrieb 10 und/oder den Gebäudeabschluss 12 selbst gebildet sein.

Der Türantrieb 10 nach dem in Fig. 13 dargestellten Ausführungsbeispiel umfasst eine Schnittstelle 31, die zum Ansteuern der Türantriebssteuereinrichtung 20 dient. Durch die Schnittstelle 31 kann die Türantriebssteuereinrichtung 20 durch eine externe Einrichtung, wie beispielsweise die Haustechnik, angesteuert werden. Beispielsweise kann die externe Einrichtung zum Antreiben des Gebäudeabschlusses 12 den Elektromotor 16 über die Türantriebssteuereinrichtung 20 ansteuern. Die externe Einrichtung kann ebenfalls zur Erzeugung des vorbestimmten Tonsignals 25, 25a den Elektromotor 16 über die Schnittstelle 31 und die Türantriebssteuereinrichtung 20 ansteuern.

Die Daten zum Erzeugen der Tonsignale können somit gespeichert vorliegen, z.B. in einem Speicher der Türantriebssteuereinrichtung 20, oder sie können z.B. über die Schnittstelle 31, per Signal angeliefert werden.

Die Schnittstelle 31 kann beispielsweise als Funkschnittstelle 31 ausgebildet sein. Die Funkschnittstelle 31 kann beispielsweise eine WPAN, WLAN, WMAN oder eine Bluetooth-Schnittstelle sein.

Auch der Türantrieb 10 nach dem in Fig. 13 dargestellten Ausführungsbeispiel umfasst zudem die Beleuchtungseinrichtung 44, die zur Erzeugung eines vorbestimmten Lichtsignals durch die Türantriebssteuereinrichtung 20 ansteuerbar ist. Dadurch kann, beispielsweise zur Unterstützung des vorbestimmten Tonsignals 25, 25a ein vorbestimmtes Lichtsignal erzeugt werden.

Fig. 14 zeigt eine vereinfachte schematische Blockdarstellung einer möglichen Ausgestaltung der Türantriebssteuereinrichtung 20.

Die Türantriebssteuereinrichtung 20 weist eine Antriebssteuereinheit 50 zum Steuern der Antriebsfunktionen des Türantriebs 10, eine Vorwarneinrichtung 52 zur Erzeugen eines Vorwarnsignals zum Warnen einer im Nahbereich der Tür 12 befindlichen Person vor einer Betätigung des Türantriebs 10 und eine Programmier- oder Einstelleinheit 54 zum Programmieren und/oder Einstellen der Türantriebssteuereinrichtung 20 und der Vorwarneinrichtung 52 auf.

Die Antriebssteuereinheit 50 empfängt ein eine Türbetätigung - Öffnen und/oder Schließen - anforderndes Türbetätigungssignal über die Schnittstelle 31. Beispielsweise kann im Bereich der Tür 12 ein Schalter vorhanden sein, den eine Person, die einen Durchgang durch die Tür 12 wünscht betätigt. Es ist aber auch möglich, dass ein solches Signal mittels einer nicht näher dargestellten Fernbedienung über die Schnittstelle 31 angefordert wird.

Mit Erhalt des Türbetätigungssignals wird zuerst die Vorwarneinrichtung 52 aktiviert, die das Vorwarnsignal abgibt. Das Vorwarnsignal kann irgendeines der zuvor beschriebenen akustischen oder optischen Signale beinhalten. Z.B. wird der Elektromotor 16 derart angesteuert, dass er einen bestimmten Warnton, z.B. Summen, oder eine bestimmte Tonfolge erzeugt. Der Elektromotor 16 kann auch derartig angesteuert werden, dass im Bereich der Tür spürbares Vibrieren entsteht, das z.B. an einer benachbarten Gebäudewand 14 gespürt werden kann. Alternativ oder zusätzlich kann die Beleuchtungseinrichtung 44 zur Abgabe eines optischen Vorwarnsignals angesteuert werden, beispielsweise durch Blinken.

Ist die Beleuchtungseinrichtung 44 mit wenigstens einer Farbdiode versehen, könnte auch ein dauerhaftes oder blinkendes Farbsignal abgegeben werden, z.B. Rot, wenn eine Türbetätigung andauert oder unmittelbar bevorsteht.

Die Vorwarneinrichtung 52 ist derart eingerichtet, dass das Vorwarnsignal zu Beginn einer vorbestimmten Vorwarnzeit, bevor die Türbetätigung, d.h. eine Antriebsbewegung, eingeleitet wird, gestartet wird. Vorzugsweise hält das Vorwarnsignal über die gesamte Vorwarnzeit hinweg an. Es ist auch möglich, das Vorwarnsignal über die gesamte Zeit der Türbetätigung abzugeben, bis die Tür ihre Endstellung erreicht hat.

Im Falle eines Farbsignals könnte beispielsweise dann ein Farbwechsel von Rot zu Grün erfolgen. In anderen Fällen kann die Person durch das Stoppen eines Warnsignals erkennen, dass nun eine Annäherung an die Tür 12 und/oder ein Durchgang ohne Weiteres möglich sind.

Die Programmier- oder Einstelleinheit 54 weist eine Bedienerschnittstelle 56 auf, mittels der eine Bedienperson insbesondere im Zuge einer Montage des Türantriebs 10 Steuerparameter einstellen kann. Insbesondere weist die Bedienerschnittstelle 56 mehrere Eingabeeinrichtungen 58 wie insbesondere wenigstens zwei Tasten und ein Display 60, wie insbesondere eine ein- oder mehrstellige Siebensegmentanzeige auf.

Über eine Menüführung kann mittels der Bedienerschnittstelle 56 auch die Vorwarneinrichtung 52 eingestellt oder programmiert werden. Insbesondere lässt sich die Vorwarnzeit, innerhalb der vor einer bevorstehenden Türbetätigung gewarnt wird, einstellen. Erfindungsgemäß lassen sich so außerdem die Art, eine Signalfolge und/oder eine Intensität des Vorwarnsignals auswählen oder einstellen. Beispielsweise sind unterschiedliche Signale vorgespeichert, die über eine Menüführung ausgewählt werden können. Alternativ oder zusätzlich können über Menüführungen oder Tasteneingaben oder dergleichen Parameterwerte für das Vorwarnsignal eingestellt werden. Die Auswahl oder Einstellmöglichkeiten umfassen z.B. optisch, akustisch und/oder Vibration als mögliche Arten von Vorwarnsignalen, z.B. andauerndes Vorwarnsignal oder unterbrochen in Einzelsignale, wie z.B. Blinken, kurze oder lange Einzelsignale, Abfolge von Einzelsignalen als mögliche Signalfolgen und/oder z.B. Lautstärke bzw. Lichtintensität und/oder Amplitude eines Vibrationssignals als mögliche Parameter für die Intensität des Vorwarnsignals.

Die Einstellung kann insbesondere über eine Menüführung erfolgen. Zum Beispiel wird mit einer der Tasten ein Menü zur Programmierung der Vorwarneinrichtung 52 ausgewählt und anschließend über eine andere der Tasten bestätigt. Zum Beispiel sind durch das Menü in der folgenden Tabelle 1 als DIL 7, DIL 8 und DIL 9 bezeichnete Zustände oder Schalterstellungen aktivierbar oder deaktivierbar, um die in der Tabelle angegebenen Programmierungen durchzuführen.

Die Antriebssteuereinheit 50 steuert einen Antriebsbetrieb der Antriebseinrichtung 18 mit niedriger Energie, so dass der Türantrieb 10 für einen Niedrigenergiebetrieb mit einer begrenzten Schlagenergie beim Auftreffen des angetriebenen Türflügels 24 auf ein Hindernis ausgelegt ist. Insbesondere wird eine Leistungsaufnahme des Elektromotors 16, eine Stromaufnahme des Elektromotors 16 und/oder eine Drehzahl des Elektromotors 16 überwacht. Ergibt diese Überwachung einen erhöhten Kraftbedarf des Elektromotors 16, wird der Elektromotor 16 gestoppt und eventuell für ein kurzes Stück reversiert. Durch den Niedrigenergiebetrieb und die Überwachung des Kraftbedarfs der Antriebseinrichtung 18 sind keine zusätzliche Schließkantensensoren oder Hinderniserfassungssensoren zum Erfassen des Auffahrens auf ein Hindernis notwendig. Demnach ist der Torantrieb 10 ohne zusätzliche Hindernissensoren ausgebildet.

Zur Verminderung einer Überraschung durch ein Auftreffen des angetriebenen Türflügels 24 auf eine im Bewegungsbereich befindliche Person dient die Vorwarneinrichtung 52, die ein an eventuelle Behinderungen der Person angepasstes Vorwarnsignal rechtzeitig vor einem Verfahren des Türflügels abgibt.

Da die Einstellung oder Programmierung lediglich im Zuge einer Inbetriebnahme (erstmalig oder nach Wartung) erfolgen muss, kann die Torantriebssteuerung 20 mit der Bedienerschnittstelle im Inneren eines zu Montage oder Wartungszwecken entfernbaren Gehäuseteiles des Torantriebs 10 untergebracht sein, z.B. unterhalb des Gehäuseabschnitts 38 oder der seitlichen Abdeckabschnitte 41.

### Bezugszeichenliste

- 10: Türantrieb
- 11: Schalter
- 12: Tür
- 14: Gebäudewand
- 15: Stopfen
- 16: Elektromotor
- 16a: H-Brücke
- 17: Türöffnung
- 18: Antriebseinrichtung
- 20: Türantriebssteuereinrichtung
- 22: Antriebsübertragungseinrichtung
- 24: Türflügel
- 25: Sprachsignal
- 25a: Tonfolge
- 26: Zarge
- 28: Zargenholm
- 30: Gleitschiene
- 31: Schnittstelle
- 32: Befestigungsfläche
- 34: Verbindungsarm
- 36: Führungselement
- 38: Gehäuseabschnitt
- 40: Motorabschnitt
- 41: Abdeckabschnitt
- 42: Verbindungsfläche
- 42a: Verbindungsfläche
- 44: Beleuchtungseinrichtung
- 50: Antriebssteuereinheit
- 52: Vorwarneinrichtung
- 54: Programmier- oder Einstelleinheit
- 56: Bedienerschnittstelle
- 58: Eingabeeinrichtung
- 60: Display
- R: Richtung

## Patentansprüche

1. Automatisch betätigbare Gebäudeinnentür oder Haustür mit einem als Drehtürantrieb ausgebildeten Türantrieb (10) zum Antreiben der Gebäudeinnentür oder der Haustür, wobei die Gebäudeinnentür oder die Haustür als Drehflügeltür ausgebildet ist, die wenigstens einen um eine durch Scharniere definierte Hochachse schwenkbaren Drehtürflügel aufweist, der Türantrieb (10) umfassend:
eine Antriebseinrichtung (18) zum Erzeugen einer Antriebskraft und zum Übertragen der Antriebskraft auf den Drehtürflügel (24) der Gebäudeinnentür oder der Haustür, und
eine Türantriebssteuereinrichtung (20) zum Steuern der Antriebseinrichtung (12),
wobei der Türantriebssteuereinrichtung (20) eine Vorwarneinrichtung (52) zugeordnet ist, die dazu ausgebildet ist, in einer vorbestimmten Vorwarnzeit vor Betätigen der Antriebseinrichtung (12) zum Erzeugen und Übertragen der Antriebskraft ein akustisches und/oder optisches und/oder über einen Tastsinn spürbares Vorwarnsignal für sich im Nahbereich der angetriebenen Gebäudeinnentür oder Haustür befindliche Personen abzugeben,
**dadurch gekennzeichnet, dass** die Vorwarneinrichtung (52) programmierbar oder einstellbar ist, um zumindest die vorbestimmte Vorwarnzeit zu programmieren und/oder einzustellen, wobei die Vorwarneinrichtung (52) zusätzlich derart programmierbar oder einstellbar ist, dass das Vorwarnsignal hinsichtlich wenigstens einer der folgenden Möglichkeiten programmierbar oder einstellbar ist:
• Auswahl, ob akustisch, optisch, durch Vibration oder durch eine Kombination aus einem akustischen Signal, optischen Signal und/oder einem Vibrationssignal vorgewarnt wird,
• Auswahl oder Einstellen einer Intensität des Vorwarnsignals,
• Auswahl oder Einstellen einer Signalfolge als Vorwarnsignal,
• Auswahl oder Einstellen einer Blinkfolge als optisches Vorwarnsignal,
• Auswahl oder Einstellen einer Tonfolge als akustisches Vorwarnsignal,
• Auswahl oder Einstellen einer Tonfrequenz oder von Tonfrequenzen eines akustischen Vorwarnsignals,
• Auswahl einer Farbe oder von Farben eines optischen Vorwarnsignals, und/oder
• Auswahl oder Einstellen einer Vibrationsfrequenz oder einer Vibrationssignalfolge als Vibration-Vorwarnsignal.

2. Automatisch betätigbare Gebäudeinnentür oder Haustür nach Anspruch 1,
**dadurch gekennzeichnet,**
**dass** wenigstens ein Schwenkarm (34) vorgesehen ist, der an einem Ende an ein Motorantriebsaggregat der Antriebseinrichtung (18) zum motorischen Antreiben einer Schwenkbewegung angeschlossen ist und an dessen freien Ende eine Gleitschiene (30) oder ein Gelenkarm zur relativen Kraftübertragung zwischen Drehtürflügel und einer ortsfesten Anlenkung angreift.

3. Automatisch betätigbare Gebäudeinnentür oder Haustür nach einem der voranstehenden Ansprüche,
**dadurch gekennzeichnet,**
**dass** wenigstens ein Elektromotor (16) vorgesehen ist, wobei die Türantriebssteuereinrichtung (20) dazu ausgebildet ist, den Elektromotor (16) derart anzusteuern, dass er Tonsignale und/oder über einen Tastsinn spürbare Vibrationssignale erzeugend vibriert, wobei die Vorwarneinrichtung (52) zum Abgeben eines durch den Elektromotor (16) erzeugten Ton- und/oder Vibrationssignals als akustisches oder tastbares Vorwarnsignal ausgebildet ist.

4. Automatisch betätigbare Gebäudeinnentür oder Haustür nach einem der voranstehenden Ansprüche,
**dadurch gekennzeichnet,**
**dass** eine Beleuchtungseinrichtung (44) zur Beleuchtung der anzutreibenden Tür (12) und/oder eines Umfelds derselben und/oder eines Türdurchgangs derselben vorgesehen ist, wobei die Vorwarneinrichtung (52) dazu ausgebildet ist, die Beleuchtungseinrichtung (44) zum Abgeben eines optischen Vorwarnsignals anzusteuern.

5. Automatisch betätigbare Gebäudeinnentür oder Haustür nach einem der voranstehenden Ansprüche,
**dadurch gekennzeichnet,**
**dass** der Türantrieb (10) auf Niedrigenergiebetrieb mit einer begrenzten Schlagenergie beim Auftreffen auf ein Hindernis ausgelegt ist und keine zusätzliche Schließkantensensoren oder Hinderniserfassungssensoren zum Erfassen des Auffahrens auf ein Hindernis aufweist.

6. Betriebsverfahren zum Betreiben einer automatisch betätigbaren Gebäudeinnentür oder Haustür nach einem der voranstehenden Ansprüche mit den Schritten:
- Senden eines Türbetätigungssignals an den Türantrieb (10) zum Anfordern einer Türbetätigung,
- Abgeben eines Vorwarnsignals auf das Türbetätigungssignal hin zum Warnen einer im Bereich der Tür (12) befindlichen Person vor der Türbetätigung,
- Einleiten der angeforderten Türbetätigung erst nach Ablauf einer vorbestimmten Vorwarnzeit nach Beginn der Abgabe des Vorwarnsignals,
**dadurch gekennzeichnet, dass** zumindest im Zuge einer Inbetriebnahme oder von Wartungs- oder Einstellarbeiten wenigstens einer der folgenden Programmier- oder Einstellschritte durchgeführt wird:
• Auswählen, ob akustisch, optisch und/oder durch einen Tastsinn spürbar vorgewarnt wird,
• Einstellen der Intensität des Vorwarnsignals,
• Auswählen und/oder Einstellen einer Signalfolge als Vorwarnsignal,
• Auswählen oder Einstellen einer Blinkfolge als optisches Vorwarnsignal,
• Auswählen oder Einstellen einer Tonfolge als akustisches Vorwarnsignal,
• Auswählen oder Einstellen von Tonfrequenz oder von Tonfrequenzen eines akustischen Vorwarnsignals,
• Auswählen oder Einstellen einer Farbe oder von Farben eines optischen Vorwarnsignals,
• Auswählen einer Frequenz, einer Amplitude und/oder einer Signalfolge eines Vibrationssignals als Vorwarnsignal.

7. Betriebsverfahren nach Anspruch 6,
**gekennzeichnet durch**
- Erzeugen eines optischen Vorwarnsignals durch Ansteuern einer Beleuchtungseinrichtung (44) des Türantriebs (10) und/oder
- Erzeugen eines akustischen oder durch einen Tastsinn spürbaren Vorwarnsignals durch Ansteuern eines Elektromotors (16) des Türantriebs (10) in der Art, dass er durch Vibrieren ein Tonsignal und/oder ein Vibrationssignal erzeugt.

## Claims

1. Automatically operable inner door of a building or front door, comprising a door drive (10) constructed as a rotary door drive for driving the inner door of the building or the front door, wherein the inner door of the building or the front door is constructed as a swing-leaf door having at least one swing leaf that can be swung about a vertical axis defined by hinges, wherein the door drive (10) comprises:
a driving device (18) for producing driving power and for transmitting the driving power to the swing leaf (24) of the inner door of the building or the front door, and
a door drive control device (20) for controlling the driving device (12), wherein the door drive control device (20) comprises an associated early warning system (52) configured for delivering an acoustical and/or optical and/or tactile early warning signal for persons present in the vicinity of the driven inner door of the building or front door within a predetermined early warning time period prior to the operation of the driving device (12) for producing and transmitting the driving power,
**characterized in that** said early warning system (52) is programmable or adjustable at least for programming and/or setting the predetermined early warning time period, wherein the early warning system (52) can be additionally programmed or adjusted in such a manner that the early warning signal is programmable or settable regarding at least one of the following options:
• selecting whether early warning takes place acoustically, optically, by vibration or by a combination of an acoustical signal, optical signal and/or vibration signal,
• selecting or setting an intensity of the early warning signal,
• selecting or setting a signal sequence as an early warning signal,
• selecting or setting a blinking sequence as an optical early warning signal,
• selecting or setting a sound sequence as an acoustical early warning signal,
• selecting or setting a sound frequency or sound frequencies of an acoustical early warning signal,
• selecting a color or colors of an optical early warning signal and/or
• selecting or setting a vibration frequency or a vibration signal sequence as a vibrational early warning signal.

2. Automatically operable inner door of a building or front door according to claim 1, **characterized in that** at least one pivot arm (34) is provided which is connected on one end to a motor driving unit of the driving device (18) for the motorized driving of a pivoting movement and which is engaged on the free end thereof by a sliding rail (30) or a link arm for the relative power transmission between the swing-leaf door and a stationary articulation.

3. Automatically operable inner door of a building or front door according to one of the preceding claims, **characterized in that** at least one electric motor (16) is provided, wherein the door drive control device (20) is configured for driving the electric motor (16) in such a way that it vibrates while producing sound signals and/or tactile vibration signals, wherein the early warning system (52) is configured for delivering a sound and/or vibration signal produced by the electric motor (16) as an acoustical or tactile early warning signal.

4. Automatically operable inner door of a building or front door according to one of the preceding claims, **characterized in that** an illuminating device (44) for illuminating the door (12) to be driven and/or surroundings of the door and/or a door passage is provided, wherein the early warning system (52) is configured for driving said illuminating device (44) for the delivery of an optical early warning signal.

5. Automatically operable inner door of a building or front door according to one of the preceding claims,
**characterized in that** the door drive (10) is designed for low energy operation with a limited impact energy on striking an obstacle and is not provided with additional closing edge sensors or obstacle detection sensors for detecting a collision with an obstacle.

6. Operation method for operating an automatically operable inner door of a building or front door according to one of the preceding claims, comprising the following steps:
- sending a door operation signal to the door drive (10) for requesting an operation of the door,
- delivering an early warning signal in reaction to the door operation signal for warning a person present in the region of the door (12) about the operation of the door,
- initiating the requested door operation only after the expiration of a predetermined early warning time period after the start of the early warning signal delivery,
**characterized in that** at least in the course of an initial operation or in the course of maintenance and setting work at least one of the following programming and setting steps is performed:
• selecting whether early warning takes place acoustically, optically and/or in tactile manner,
• setting the intensity of the early warning signal,
• selecting and/or setting a signal sequence as an early warning signal,
• selecting or setting a blinking sequence as an optical early warning signal,
• selecting or setting a sound sequence as an acoustical early warning signal,
• selecting or setting a sound frequency or sound frequencies of an acoustical early warning signal,
• selecting or setting a color or colors of an optical early warning signal,
• selecting a frequency, an amplitude and/or a signal sequence of a vibration signal as an early warning signal.

7. Operation method according to claim 6,
**characterized by**
- producing an optical early warning signal by driving an illuminating device (44) of the door drive (10) and/or
- producing an acoustical or tactile early warning signal by driving an electric motor (16) of the door drive (10) in such a manner that it produces a sound signal and/or vibration signal by vibration.

## Revendications

1. Porte intérieure ou porte d'entrée d'un bâtiment à entraînement automatique ayant un entraînement de porte (10) réalisé sous la forme d'un entraînement de porte pivotante, cette porte intérieure ou cette porte d'entrée étant réalisée sous la forme d'une porte à vantail pivotant comprenant au moins un vantail pivotant mobile en rotation autour d'un axe vertical défini par des charnières, l'entraînement de porte (10) comprenant :
un dispositif d'entraînement (18) permettant de produire une force d'entraînement et de transmettre cette force d'entraînement au vantail pivotant (24) de la porte intérieure ou de la porte d'entrée,
un dispositif de commande d'entraînement de porte (20) permettant de commander le dispositif d'entraînement (12),
au dispositif de commande de l'entraînement de porte (20) étant associé un dispositif de mise en garde (52) réalisé pour, délivrer à un instant de mise en garde prédéfini avant l'actionnement du dispositif d'entraînement (12) pour produire et transmettre la force d'entraînement, un signal de mise en garde acoustique et/ou optique et/ou pouvant être détecté au toucher pour des personnes se trouvant à proximité de la porte intérieure de la porte d'entrée actionnée,
**caractérisée en ce que**
le dispositif de mise en garde (52) peut être programmé ou réglé pour programmer et/ ou régler au moins l'instant de mise en garde déterminé, le dispositif de mise en garde (52) pouvant en outre être programmé ou réglé de sorte que le signal de mise en garde puisse être programmé ou réglé concernant au moins l'une des possibilités suivantes :
- sélectionner si la mise en garde est effectuée par un signal acoustique, optique, ou de vibration ou par une combinaison d'un signal acoustique, d'un signal optique et/ou d'un signal de vibration,
- sélectionner ou régler l'intensité du signal de mise en garde,
- sélectionner ou régler une succession de signaux en tant que signal de mise en garde,
- sélectionner ou régler une succession de clignotements en tant que signal de mise en garde optique,
- sélectionner ou régler une succession de sons en tant que signal de mise en garde acoustique,
- sélectionner ou régler la fréquence sonore ou les fréquences sonores d'un signal de mise en garde acoustique,
- sélectionner la couleur ou les couleurs d'un signal de mise en garde optique, et/ou
- sélectionner ou régler la fréquence de vibration ou une succession de signaux de vibration en tant que signal de mise en garde par vibration.

2. Porte conforme à la revendication 1,
**caractérisée en ce qu'**
il est prévu au moins un bras pivotant (34) qui est connecté à une extrémité à un ensemble d'entraînement motorisé du dispositif d'entraînement (18) pour permettre l'entraînement motorisé d'un mouvement de pivotement, et à l'extrémité libre duquel vient en prise un rail de glissement (30) ou un bras articulé pour permettre une transmission de force relative entre le vantail pivotant et une articulation fixe.

3. Porte conforme à l'une des revendications précédentes,
**caractérisé en ce qu'**
il est prévu au moins un moteur électrique (16), le dispositif de commande de l'entraînement de porte (20) étant réalisé pour commander le moteur électrique (16) de façon à vibrer en produisant des signaux acoustiques et/ou des signaux de vibration détectables au toucher, le dispositif de mise en garde (52) étant réalisé pour permettre de délivrer des signaux acoustiques et/ou des signaux de vibration produits par le moteur électrique (16) en tant que signaux de mise en garde acoustiques ou détectables au toucher.

4. Porte conforme à l'une des revendications précédentes,
**caractérisé en ce qu'**
il est prévu un dispositif d'éclairage (44) pour permettre d'éclairer la porte (12) à actionner et/ou l'environnement de celle-ci et/ou un passage de celle-ci, le dispositif de mise en garde (52) étant réalisé pour permettre de commander le dispositif d'éclairage (44) pour délivrer un signal de mise en garde optique.

5. Porte conforme à l'une des revendications précédentes,
**caractérisé en ce que**
l'entraînement de porte (10) est conçu pour permettre un entraînement à faible énergie avec une énergie d'impact limitée lors d'un choc avec un obstacle, et ne comporte pas de capteur de bord de fermeture ou de capteur de détection d'obstacle supplémentaire pour détecter la rencontre d'un obstacle.

6. Procédé de gestion d'une porte intérieure ou d'une porte d'entrée d'un bâtiment à actionnement automatique conforme à l'une des revendications précédentes, comprenant des étapes consistant à :
- transmettre un signal d'actionnement de la porte à l'entraînement de porte (10) pour demander l'actionnement de la porte,
- délivrer un signal de mise en garde de l'actionnement de la porte (12) pour mettre en garde une personne se trouvant dans la zone de la porte avant l'actionnement de la porte,
- ne déclencher l'actionnement de la porte demandé qui après écoulement d'une durée de mise en garde prédéfinie après le début de la délivrance du signal de mise en garde,
**caractérisé en ce qu'**
au moins au cours d'une mise en service ou de travaux de maintenance ou de réglage on met en oeuvre au moins l'une des étapes de programmation ou de réglage consistant à :
- sélectionner si la mise en garde doit être effectuée par des moyens acoustiques, optiques et/ou par des moyens détectables au toucher,
- régler l'intensité du signal de mise en garde,
- sélectionner et/ou régler une succession de signaux en tant que signal de mise en garde,
- sélectionner ou régler une succession de clignotement en tant que signal de mise en garde optique,
- sélectionner ou régler une succession de sons en tant que signal de mise en garde acoustique,
- sélectionner ou régler la fréquence sonore ou les fréquences sonores d'un signal de mise en garde acoustique,
- sélectionner ou régler la couleur ou les couleurs d'un signal de mise en garde optique,
- sélectionner la fréquence, l'amplitude et/ou la succession de signaux d'un signal de vibration en tant que signal de mise en garde.

7. Procédé de gestion conforme à la revendication 6,
**caractérisé par** des étapes consistant à :
- produire un signal de mise en garde optique par commande d'un dispositif d'éclairage (44) de l'entraînement de porte (10) et/ou
- produire un signal de mise en garde acoustique ou détectable au toucher par commande d'un moteur électrique (16) de l'entraînement de porte (10) de sorte qu'il produise en vibrant un signal acoustique et/ou un signal de vibration.
